# EUROPÄISCHE PATENTSCHRIFT

(11) **EP 1 091 621 B1**
(45) Veröffentlichungstag und Bekanntmachung des Hinweises auf die Patenterteilung: **07.06.2006**
(21) Anmeldenummer: 00440266.5
(22) Anmeldetag: 05.10.2000
(51) Int. Cl.: H05B 1/02

(54) **Elektrische Heizung sowie Verfahren zur Regelung einer elektrischen Heizung**
Electric heater and method for controlling the same
Chauffage électrique et son procédé de contrôle

(30) Priorität: 07.10.1999 DE 19948313
(43) Veröffentlichungstag der Anmeldung: 11.04.2001
(73) Patentinhaber: ALCATEL, 75008 Paris (FR)
(72) Erfinder: Sedlmeier, Reinhold, Dipl.-Ing., 85283 Wolnzach (DE)
(74) Vertreter: Brose, Gerhard

(56) Entgegenhaltungen:
- EP-A- 0 837 381
- WO-A-83/01993
- DE-A- 3 509 073
- US-A- 5 396 047

## Beschreibung

Die Erfindung geht aus von einer elektrischen Heizung sowie einem Verfahren zur Regelung einer elektrischen Heizung nach der Gattung der unabhängigen Ansprüche.

Heizgeräte für Kraftfahrzeuge bei dem als Wärmequellen die von einem Leistungshalbleiter erzeugte Wärme verwendet werden sind aus dem Stand der Technik bekannt. So wird in der WO 99/07185 eine elektrische Heizung für ein Kraftfahrzeug beschrieben, bei der als Wärmequelle die von Leistungshalbleitern erzeugte Wärme verwendet wird. Diese abgegebene Wärme wird direkt zum Heizen verwendet. Die Leistungshalbleiter werden über Regelschaltungen geregelt, um die Heizleistung kontinuierlich einstellen zu können. Die Wärme liefernden Leistungshalbleiter sind dabei entweder parallel geschaltet oder mehrere Stromzweige mit jeweils zwei in Reihe geschalteten und im Hochleistungsverlustbetrieb betriebenen Leistungshalbleiter parallel geschaltet. Die Regelung der Heizleistung wird nach diesem Stand der Technik einfach dadurch möglich, dass die Leistungshalbleiter mittels eines gemeinsam vorgebbaren Sollwertes und mittels von den Leistungshalbleitern abgeleiteten Istwerten in der abgegebenen Leistung individuell regelbar sind. Für diese individuelle Regelung wird eine komplexe Regelungsschaltung benötigt.

Ebenfalls aus dem Stand der Technik ist es bekannt die Heizungen als mehrstufige Systeme mit mehrere Heizwiderständen auszuführen. Die einzelnen Heizstufen sind dabei in einem flächigen Aufbau in räumlich getrennten Streifen, die jeweils einem Heizwiderstand entsprechen, angeordnet. Die Steuerung der Heizleistung wird durch Zuschalten beziehungsweise Abschalten der einzelnen Stufen realisiert. Dabei wird jede Stufe über ein Schaltmittel geschaltet. Die Regelung eines solchen Heizsystems erfolgt in diesem Fall durch Kombination der Stufen und deren Ein-/Ausschaltzustände. Durch die Schaltung der diskreten Heizstufen wird die Heizung nicht über die gesamte Fläche gleichmäßig erwärmt. Die zu erwärmende Luft, die die Heizelemente durchströmt, weißt kein homogenes Temperaturprofil auf. Wird die durchströmende Luft nach dem Durchströmen der Heizelemente nicht ausreichend gemischt oder sind einzelne Heizstufen den Luftkanälen zur Beheizung einzelner Fahrzeugbereiche zugeordnet, so kann es dazu führen, dass in einem Kraftfahrzeug ein Bereich der Fahrgastzelle geheizt, ein anderer jedoch mit kalter Luft versorgt wird.

Die erfindungsgemäße elektrische Heizung mit den kennzeichnenden Merkmalen des unabhängigen Anspruchs hat dem gegenüber den Vorteil, dass eine Durchmischung der Luft bei nur teilweiser Aktivität einzelner Heizstufen unterbleiben kann. Dadurch wird der Aufwand beispielsweise für mechanische Bauteile zur Durchmischung reduziert. Weiterhin wird durch die erfindungsgemäße Heizung eine gleichmäßige Benutzung aller Heizstufen gewährleistet, und so der Verschleiß auf alle vorhandenen Heizstufen und somit auf alle Heizwiderstände verteilt.

Durch die in den Unteransprüchen aufgeführten Maßnahmen sind vorteilhafte Weiterbildungen und Verbesserungen der im unabhängigen Anspruch angegebenen elektrischen Heizung möglich.

Das erfindungsgemäße Verfahren zur Regelung einer elektrischen Heizung erlaubt es die Solltemperatur der zu beheizenden Zelle, beispielsweise einer Fahrgastzelle eines Kraftfahrezugs, auf einfache Weise zu regulieren. Mit Hilfe der Pulsweitensteuerung ist eine einfache kontinuierliche Steuerung von einer Ist-Temperatur zu einer Solltemperatur möglich. Die Pulsweitensteuerung ermöglicht dabei durch Einstellung der jeweiligen Dauer der Strompulse sowie der zeitlichen Abfolge der Strompulse eine flexible Ansteuerung der erfindungsgemäßen Heizung.

Ein Ausführungsbeispiel der Erfindung ist in den Zeichnungen dargestellt und in der nachfolgenden Beschreibung näher erläutert. Es zeigt:
Figur 1 schematisch den erfindungsgemäßen Aufbau einer Heizung,
Figur 2 eine Pulsweitensteuerung bei geringer Heizleistung und
Figur 3 eine Pulsweitensteuerung bei hoher Heizleistung.

In Figur 1 ist eine elektrische Heizung 1 schematisch dargestellt. Eine Regeleinrichtung 3 enthält Reglern. Die Regler 4 stehen jeweils mit einem Heizwiderstand 2 in Verbindung. Die Stufen sind dabei mit den römischen Ziffern I, II, III und IV bezeichnet. Der Ausgang der elektrischen Heizwiderstände 2 ist gegenüber der beheizten Zelle 5 offen. Die elektrischen Kontakte der Regeleinrichtung 3 sind nicht weiter dargestellt ebensowenig die Luftführungskanäle durch die Heizwiderstände 2.

Figur 2 zeigt wie durch eine Pulsweitenansteuerung der Regeleinrichtung 3 die Heizwiderstände 2 mit quasi stufenloser Leistung betrieben werden können. Die Frequenz der Pulsweitensteuerung ist so zu wählen, dass zu einem für die Erwärmung der Heizwiderstände 2 ein quasi stationärer Zustand erreicht wird, und zum anderen die Belastung des Generators speziell in einem Kraftfahrzeug keine spürbaren Schwankungen erreicht. Eine Schwankung im Bordnetz unterhalb der vom menschlichen Auge auflösbaren 40 Hz würde sich zum Beispiel in der Beleuchtung des Fahrzeuges bemerkbar machen. Mit einer Schaltfrequenz von circa 100 Hz ist die Schwankung in der Spannung des Bordnetzes nicht mehr auflösbar und somit für den Menschen nicht mehr erkennbar. Um die Heizwiderstände 2 gleichmäßig zu erwärmen werden die einzelnen Stufen I, II, III, IV sequentiell eingeschaltet. Um die Schwankungen im Bordnetz gering zu halten wird die Schaltfrequenz von 100 Hz auf die Anzahl der Stufen heruntergeteilt. Im Beispiel der Figur 2 und der vier Heizwiderstände 2 werden die einzelnen Stufen mit jeweils 25 Hz getaktet. Dies reicht aus, um die Heizwiderstände in einen quasi stationären thermischen Zustand zu bringen, der einen optimalen Wirkungsgrad erlaubt. Die Einschaltdauer für jeden individuellen Heizwiderstand kann je nach Ansteuerleistung innerhalb des Zeitintervalls erfolgen, bis die nächste Stufe einschaltet.

In Figur 3 ist dargestellt, dass die Einschaltdauer der Stufen auch über den Einschaltpunkt der folgenden Stufen hinaus erstreckt werden kann. In jedem Fall wird der individuelle Heizwiderstand der Stufe außer bei maximaler Leistung vor dem Zeitpunkt der neuen Schaltsequenz dieser Stufe ausgeschaltet. Als Heizelemente werden vorzugsweise sogenannte PTC-(Positive Temperature Coefficient) Elemente eingesetzt, wie sie beispielsweise aus dem EP 0 895 440 A2 bekannt sind. PTC-Heizelemente, beispielsweise Thermistoren werden im Stand der Technik wie Heizgeräte eingesetzt. Diese Bauelemente haben den Vorteil, dass sie mit der Temperatur selbst regulierend sind und nicht überhitzt werden können. Gerade dieses positive Verhalten bei Beschaltungen mit übernormal hohen Strömen macht ihren Einsatz in kompakten Heizgeräten beliebt. Für die erfindungsgemäße elektrische Heizung ist der Einsatz von PTC-Elementen besonders vorteilhaft. Die Elemente erreichen durch die getaktete Ansteuerung einen quasi stationären Zustand. Überschwingen der Regelung durch steile Pulsflanken werden im PTC-Element unterdrückt. Damit sind auch an die Auslegung der elektronischen Steuerung keine hohen Anforderungen gestellt.

Nach dem erfindungsgemäßen Verfahren wird zunächst einen Temperaturdifferenz zwischen der Solltemperatur und der Isttemperatur ermittelt. Dies Temperaturdifferenz stellt die Regelgröße für die Pulsweitensteuerung dar. Ist die Differenz groß, wird einen hohe Heizleitung gefordert um den Ausgleich schnell zu erreichen. Die Pulsweitensteuerung regelt an den jeweiligen Heizwiderständen Strompulse mit großer Pulsdauer. Die Strompulse der einzelnen Heizwiderstände überlappen sich zeitlich, so daß einen integrale große Heizleitung resultiert.
Es ist auch denkbar, bei ein Regelungssystem zu verwenden, in dem die Heizwiderstände im Fall größter Heizleistung mit einem kontinuierliche Strom betrieben werden und nur bei Reduzierung der Heizleitung die Taktung des Stromes erfolgt.

## Patentansprüche

1. Elektrische Heizung (1) mit zu beheizender Zelle (5), wenigstens zwei elektrischen Heizwiderständen (2), mindestens zwei Luftführungskanölen, deren Heizleistung durch eine Regeleinrichtung (3) kaskadierbar ist, wobei die Regelgröße von der Differenz der Soll- und Isttemperatur abhängt,
**dadurch gekennzeichnet,**
**daß** die Regeleinrichtung (3) eine der Anzahl an Heizwiderständen (2) entsprechenden Regler (4) aufweist,
die jeweils einem Heizwiderstand (2) zugeordnet sind,
wobei die Regeleinrichtung (3) jeden Regler (4) getrennt mit einem getakteten pulsförmigen Strom versorgt, dessen Pulsdauer mit einer Pulswertensteuerung der Regeleinriechtung (3) kontinuierlich eingestellt wird.

2. Elektrische Heizung nach Anspruch 1 **gekennzeichnet dadurch, daß** die Strompulse an den jeweiligen Regler (4) gegeneinander zeitlich verschoben sind.

3. Elektrische Heizung nach Anspruch 2, **gekennzeichnet dadurch, daß** die Strompulse auf dem jeweiligen Regler(4) sich zeitlich verschoben überlappen.

4. Elektrische Heizung nach Anspruch 1 **gekennzeichnet dadurch, daß** die Heizwiderstände PTC-Elemente sind.

5. Verfahren zur Regelung einer elektrischen mit zu beheizender Zelle, wenigstens zwei elektrischen Heizwiderständen (2), mindestens zwei Luftführungskanälen, deren Heizleistung durch eine Regeleinrichtung (3) kaskadierbar ist,
- wobei eine Solltemperatur in der zu beheizenden Zelle mit einer Isttemperatur verglichen wird,
- der Regelkreis an die Regler der Heizwiderstände pulsförmige zeitversetzte Ströme abgibt, und
- die Dauer der Pulse von der Differenz der Temperaturen abhängig eingestellt wird.

## Claims

1. Electric heater (1) with cell. (5) to be heated, at least two electric heating resistors (2), at least two air guiding channels, the heating output of which is cascadable by an adjusting device (3), the controlled variable depending on the difference in the target and actual temperature, **characterized in that** the adjusting device (3) has regulators (4) corresponding to the number of heating resistors (2), which regulators are each assigned to a heating resistor (2), the adjusting device (3) supplying each regulator (4) separately with a pulsed pulse-shaped current, the pulse duration of which is adjusted continuously using pulse width control of the adjusting device (3).

2. Electric heater according to claim 1, **characterized in that** the current pulses at the respective regulators (4) are offset in time relative to one another.

3. Electric heater according to claim 2, **characterized in that** the current pulses at the respective regulator (4) overlap offset in time.

4. Electric heater according to claim 1, **characterized in that** the heating resistors are PTC elements.

5. Method for adjusting an electric heater with cell to be heated, at least two electric heating resistors (2), at least two air guiding channels, the heating output of which is cascadable by an adjusting device (3), a target temperature in the cell to be heated being compared with an actual temperature, the control circuit emitting pulse-shaped currents offset in time to the regulators of the heating resistors and the duration of the pulses being set depending on the difference in the temperatures.

## Revendications

1. Chauffage (1) électrique comprenant une cellule (5) à chauffer, au moins deux résistances de chauffage (2) électriques, au moins deux canaux de guidage d'air, dont la puissance de chauffage peut être mise en cascade par un système de réglage (3), la grandeur de réglage dépendant de la différence de la température de consigne et de la température réelle,
**caractérisé en ce que**,
le système de réglage (3) présente un régulateur (4) correspondant au nombre de résistances de chauffage (2),
lesquels sont attribués chacun à une résistance de chauffage (2),
le système de réglage (3) alimentant chaque régulateur (4) séparément avec un courant sous forme d'impulsion et synchronisé, dont la durée d'impulsion est réglée de façon continue avec une commande d'amplitude d'impulsion du système de réglage (3).

2. Chauffage électrique selon la revendication 1, **caractérisé en ce que** les impulsions de courant sont décalées dans le temps les unes par rapport aux autres sur le régulateur (4) respectif.

3. Chauffage électrique selon la revendication 2, **caractérisé en ce que** les impulsions de courant se chevauchent en décalé dans le temps sur le régulateur (4) respectif.

4. Chauffage électrique selon la revendication 1, **caractérisé en ce que** les résistances de chauffage sont des éléments PTC.

5. Procédé pour le réglage d'un chauffage électrique comprenant une cellule à chauffer, au moins deux résistances de chauffage (2) électriques, au moins deux canaux de guidage d'air, dont la puissance de chauffage peut être mise en cascade par un dispositif de réglage (3),
- une température de consigne pouvant être comparée avec une température réelle dans la cellule à chauffer,
- le circuit de réglage envoyant aux régulateurs des résistances de chauffage des courants décalés dans le temps sous forme d'impulsions, et
- la durée des impulsions étant réglée en fonction de la différence des températures.
